# EUROPÄISCHE PATENTANMELDUNG

(11) **EP 1 600 915 A1**
(43) Veröffentlichungstag der Anmeldung: **30.11.2005**
(21) Anmeldenummer: 04012571.8
(22) Anmeldetag: 27.05.2004
(51) Int. Cl.: G09F 15/00

(54) **Anzeigeeinrichtung**

(71) Anmelder: m & m public design ag, 6014 Littau (CH)
(72) Erfinder: Ottiger, Ernst, 6280 Hochdorf (CH)
(74) Vertreter: Wagner, Wolfgang Heribert

(57) **Zusammenfassung**

Eine Anzeigeeinrichtung weist zwei parallele Frontwände (5,6) auf, die durch Seitenwände (12,13) verbunden sind. An den Aussenseiten weisen die Frontwände (5) Anzeigeflächen (17,20) auf, jeweils mit einem Feld gleicher Halterungen zur ausschliesslich von den Rückseiten der Anzeigeflächen lösund verriegelbaren Befestigung von Einheitstafeln (18;22), an denen aber in gleicher Weise auch Tafeln (19;23,24) festgemacht werden können, die mehrere Halterungen überdecken. Die Frontwände (5,6) und die Seitenwände (12,13) sind jeweils derart um eine nahe einem Seitenrand hinter ihnen liegende senkrechte Drehachse drehbar in einem Sockel (1) und einer Deckplatte (4) eines Rahmens gelagert, dass durch geringfügige Verdrehung einer Frontwand (5) nach Entriegelung derselben eine Drehverriegelung der an der Drehseite anschliessenden Seitenwand (12) gelöst wird und, nachdem dieselbe zur Seite gedreht wurde, die Frontwand (5,6) weiter gedreht werden kann, bis die Rückseiten der Anzeigeflächen (17,20) zugänglich sind.

## Beschreibung

### Technisches Gebiet

Die Erfindung betrifft eine Anzeigeeinrichtung gemäss dem Oberbegriff des Anspruchs 1. Derartige Einrichtungen dienen z.B. zur Anbringung von Hinweistafeln an Bahnhöfen, Flughäfen, Seilbahnstationen, Einkaufszentren u.dgl. sowie von Hinweistafeln, Ortstafeln und Wegweisern an Strassen, in Tiefgaragen, Unterführungen und Tunneln. Auch Verwendungen zu Werbezwecken sind möglich.

### Stand der Technik

Es sind gattungsgemässe Anzeigeeinrichtungen bekannt, welche als Tafeln ausgebildet sind, die ein- oder beidseitig mit Zeichen oder Beschriftungen tragenden Folien als Anzeigeeinheiten beklebt sind. Bei Beschädigung einzelner Folien und in den verhältnismässig häufigen Fällen, in denen sich z.B. wegen Baustellen oder sonstigen Blockierungen oder Aenderungen die Notwendigkeit ergibt, die Zeichen oder Beschriftungen zu ändern, kann eine solche Anzeigeeinrichtung lediglich ganz entfernt oder ganz oder teilweise überklebt werden, was meist zu unübersichtlichen und ästhetisch unbefriedigenden Ergebnissen führt. Ausserdem sind Anzeigeeinrichtungen dieser Art nicht vandalensicher, da Folien sehr leicht verkratzt und damit weitgehend unleserlich gemacht werden können. Wenn sie mit Farbe besprüht werden, sind sie kaum zu reinigen.

Es sind auch Anzeigeeinrichtungen bekannt mit mehreren übereinanderliegenden, von einem Rand zum anderen durchgehenden, oben und unten durch mit Nuten versehene Schienen begrenzten Feldern, in welche eine Reihe von einzelne Buchstaben, Ziffern oder andere Zeichen tragenden oder auch längere, mehrere Zeichen tragende Tafeln von den Rändern her eingeschoben werden kann. Bei einer solchen Anzeigeeinrichtung ist es jedoch nicht möglich, einzelne Tafeln unabhängig auszuwechseln, wenn diese nicht zufällig am Anfang oder Ende der Reihe liegen. Ausserdem wird ein Teil der Anzeigefläche von den die Reihen trennenden Schienen eingenommen, die ausserdem die Tafeln in störender Weise überragen.

### Darstellung der Erfindung

Der Erfindung liegt die Aufgabe zu Grunde, eine gattungsgemässe Anzeigeeinrichtung anzugeben, deren Informationsgehalt leicht abgeändert und an geänderte Situationen angepasst werden kann. Diese Aufgabe wird durch die Merkmale im Kennzeichen des Anspruchs 1 gelöst.

Die Erfindung schafft eine Anzeigeeinrichtung, bei der nicht nur einzelne Hinweistafeln bei Bedarf leicht ausgewechselt werden können, sondern auch z.B. eine Gruppe von solchen Tafeln durch eine einzige Tafel ersetzt werden kann und umgekehrt. Bezüglich der Ausbildung der einzelnen Tafeln, insbesondere des Materials, aus dem sie bestehen, gibt es kaum Einschränkungen, so dass sie je nach der Anwendungsart und dem Standort ausgebildet sein können, z.B. witterungsresistent oder vandalensicher.

### Kurze Beschreibung der Zeichnungen

Im folgenden wird die Erfindung anhand von Figuren, welche lediglich ein Ausführungsbeispiel darstellen, näher erläutert. Es zeigen
- Fig. 1: eine perspektivische Ansicht einer erfindungsgemässen Anzeigeeinrichtung,
- Fig. 2: einen waagrechten Querschnitt durch die erfindungsgemässe Anzeigeeinrichtung,
- Fig. 3: die Vorderseite einer Halterung der erfindungsgemässen Anzeigeeinrichtung,
- Fig. 4: die Rückseite der Halterung nach Fig. 3,
- Fig. 5: einen Schnitt längs V-V in Fig. 4 und
- Fig. 6: vergrössert einen Ausschnitt aus einem waagrechten Querschnitt durch die erfindungsgemässe Anzeigeeinrichtung.

### Wege zur Ausführung der Erfindung

Die erfindungsgemässe Anzeigeeinrichtung ist (Fig. 1, 2) als verhältnismässig hoher quaderförmiger Kasten mit schmaler rechteckiger Grundfläche ausgebildet. Er weist einen Rahmen auf mit einem Sockel 1 aus verzinktem Stahlblech, der mit dem Boden verbunden, z.B. verschraubt sein kann sowie mit im Sockel 1 verankerten Tragelementen, nämlich zwei seitlichen Pfosten 2, 3, die als an ihren oberen Enden rechteckig gegeneinander abgewinkelte Stahlbänder ausgebildet sind und mit einer auf den Pfosten 2, 3 abgestützten rechteckigen Deckplatte 4, die ungefähr kongruent mit dem Sockel 1 ist. Die Deckplatte 4 ist derart mit den Pfosten 2, 3 verbunden, insbesondere verschraubt, dass die Verbindung von der Unterseite her mit geeigneten Werkzeugen lösbar ist. Vorzugsweise ist die Deckplatte 4 z.B. durch Drehen von Befestigungsschrauben anhebbar, ohne dass sie dazu vollständig von den Pfosten gelöst werden müsste.

Zwei im wesentlichen gleich aufgebaute parallele Frontwände 5, 6 weisen jeweils an beiden Seitenrändern senkrecht durchgehende Profile 7, 8 auf, welche durch mehrere mit den Vorderseiten der Profile verschweisste waagrechte Bänder 9 verbunden sind. In das Profil 7 ist ein senkrechtes Rohr 10 eingeschweisst, dessen unteres Ende im Sockel 1 gelagert ist und dessen oberes Ende einen Zapfen 11 bildet, der durch eine Bohrung in der Deckplatte 4 ragt. Das Rohr 10 bildet eine hinter den Bändern 9 liegende Drehachse, um welche die Frontwand 5; 6 nach aussen geschwenkt werden kann. Quer zu den Frontwänden 5, 6 verlaufende Seitenwände 12, 13 aus Stahlblech schliessen die Anzeigeeinrichtung seitlich ab. Sie weisen ebenfalls jeweils an einem Seitenrand ein senkrecht durchgehendes Profil 14 auf, das mit der Innenseite der Seitenwand 12; 13 verschweisst ist. Ein in das Profil 14 eingeschweisstes Rohr 15 ist wiederum im Sockel 1 gelagert und sein oberes Ende bildet einen Zapfen 16, der durch eine Oeffnung in der Deckplatte 4 ragt. Die Zapfen 16 sind etwas kürzer als die Zapfen 11, um welche die Frontwände 5, 6 drehbar sind.

Die Frontwand 5 weist eine an ihren oberen Rand anschliessende, sich über ihre ganze Breite erstreckende erste Anzeigefläche 17 zur Aufnahme von Tafeln als Anzeigeeinheiten auf mit einem Feld von 2×2 Halterungen für quadratische Einheitstafeln 18, welche jedoch, wie unten noch näher erläutert wird, auch grössere, sich über mehrere Halterungen erstreckende Tafeln wie die Tafel 19 tragen können. Direkt unter der ersten Anzeigefläche 17 schliesst eine zweite Anzeigefläche 20 an mit einem Feld von 3x4 Halterungen 21 für quadratische Einheitstafeln 22, die ebenfalls auch grössere, sich über mehrere Halterungen erstreckende Tafeln wie die Tafeln 23, 24 tragen können. An den unteren Rand der Anzeigefläche 20 schliesst eine fest mit den Profilen 7, 8 verbundene Verkleidung 25 aus Stahlblech an, die bis zum Sockel 1 reicht.

Die im folgenden auch im Zusammenhang mit Fig. 3-5 genauer dargestellte Anzeigefläche 20 weist also ein zweidimensionales Feld von gleichen Halterungen 21 auf, deren jede geeignet ist, eine Einheitstafel 22 aufzunehmen. Jede Halterung 21 (s. auch Fig. 3-5, in Fig. 4, 5 trägt die Halterung 21 eine Einheitstafel 22, in Fig. 3 liegt sie frei) weist eine quadratische Grundplatte 26 aus verzinktem Stahlblech auf, welche mit der Aussenseite eines der Bänder 9 verschweisst ist. Das Band 9 läuft dabei zwischen dem oberen Rand der Grundplatte 26 und ihrem Zentrum durch und ist von letzterem beabstandet. Die Grundplatte 26 weist an ihrem oberen und ihrem von vorn gesehen linken Rand einen nach vorn abstehenden Steg 27; 28 auf, welcher sich jeweils über den grösseren Teil des entsprechenden Randes erstreckt. An den verbleibenden Rändern sind ebenfalls nach vorn abstehende Stege vorgesehen, die aber jeweils durch zwei als elastische Zungen 29 ausgebildete Federlemente unterbrochen sind. Die Zunge 29 ist jeweils nach aussen konvex abgeknickt und steht in unbelastetem Zustand (Fig. 3) seitlich über den Steg vor. Die Halterung 21 weist ausserdem einen Riegel 30 auf, welcher am Vorderende eines Bolzens 31, der in hintereinanderliegenden Bohrungen in der Grundplatte 26 und im Band 9 drehbar gelagert ist und am Hinterende einen Betätigungshebel 32 trägt, mit Abstand vor der Grundplatte 26 befestigt ist.

Die Einheitstafel 22 weist eine ebene Frontplatte 33 auf und einen umlaufenden, rechtwinklig nach hinten abstehenden Randstreifen 34. An einem kurzen Stift 35 im Zentrum der Frontplatte 33 ist eine runde, zur Frontplatte 33 parellele und von ihr beabstandete z.B. runde Anschlagplatte 36 befestigt. Die Frontplatte 33 kann aus Stahlblech bestehen und emailliert sein, so dass sie mit normalen Werkzeugen nicht zu verkratzen und, falls sie versprüht wird, leicht zu reinigen ist. Sie kann beschriftet sein oder irgendwelche Zeichen tragen.

Zur Befestigung der Einheitstafel 22 wird dieselbe von vorn auf die Halterung 21 aufgesetzt und angedrückt, wobei der Riegel 20 zur Seite geschwenkt ist (Fig. 3). Während die Zungen 29 durch ihren Druck auf Teile des rechten und des unteren Abschnitts des Randstreifens 34 Kräfte auf die Einheitstafel 22 ausüben, deren Resultierende nach rechts unten, d.h. von einer links oben liegenden Anschlagecke diagonal gegen das Zentrum und die gegenüberliegende Gegenecke rechts unten weist, ist die Bewegung der besagten Anschlagecke in diese Richtung durch den von den Stegen 27, 28 gebildeten Anschlag begrenzt. Die linken und oberen Abschnitte des Randstreifens 34 werden durch die elastische Kraft der Zungen 29 an die Stege 27, 28 angedrückt und die Einheitstafel 22 damit in ihrer Position und Winkellage ohne weiteres Zutun präzise fixiert. Anschliessend wird durch Drehen des Betätigungshebels 32 an der Rückseite der Anzeigefläche 20 der Riegel 30 nach unten geschwenkt, so dass er hinter die Anschlagplatte 36 greift und dieselbe an der Halterung 21 verriegelt. Die Verriegelung kann durch entsprechende Rückdrehung des Betätigungshebels 32 gelöst und die Einheitstafel 22 nach vorn abgezogen werden.

Die quadratische Einheitstafel 22 kann in vier jeweils durch 90° getrennten Winkelpositionen befestigt werden. Dies ist vorteilhaft, da für manche Zeichen, z.B. Pfeile, die in verschiedenen Positionen eingesetzt werden können, jeweils nur eine Ausführung der entsprechenden Einheitstafel hergestellt werden muss. Aber auch bei rechteckigen oder allgemeiner parallelogrammförmigen Einheits- oder anderen Tafeln sind stets zwei um 180° verschiedene Winkelpositionen möglich.

Wird eine grössere Tafel eingesetzt wie die Tafeln 23, 24, die sich über mehrere Halterungen erstreckt, aber mit einer Frontplatte und Randstreifen wie eine der Einheitstafeln 22 aufgebaut ist, so wirkt, da die Anschläge und Federelemente aller Halterungen der Anzeigefläche 20 jeweils an den entsprechenden Seiten liegen sind und nach den gleichen Richtungen wirken, die Befestigung genau entsprechend. Die Lage der links oben liegenden Anschlagecke der Tafel und deren Winkellage werden durch die Stege 27, 28 der in der linken oberen Ecke liegenden Halterung sowie die Stege 27 der dem oberen Rand folgenden Reihe von Halterungen und die Stege 28 der dem linken Rand folgenden Reihe von Halterungen einerseits und den Druck der Zungen 29 an den rechten Rändern und an den unteren Rändern der dem rechten Rand bzw. dem unteren Rand folgenden Reihe von Halterungen andererseits festgelegt. Die Resultierende der von den Zungen 29 auf die Tafel ausgeübten Kräfte wird dann u.U. nicht von der Anschlagecke links oben gegen das Zentrum weisen, doch ist dies auch nicht erforderlich, solange sie Komponenten aufweist, die die Tafel gegen die oberen Stege 27 und die linken Stege 28 ziehen. Die Tafel kann Anschläge aufweisen, welche mit den Riegeln 30 aller Halterungen, die sie überdeckt, eingreifen, so dass sie mehrfach und über ihre ganze Fläche verriegelt und damit zuverlässig befestigt werden kann. Ist sie quadratisch, d.h. erstreckt sie sich z.B. über ein Feld von 2x2 Halterungen, so kann sie ebenfalls in vier verschiedenen Winkelpositionen befestigt werden, ist sie rechteckig, in zwei.

Die Anzeigefläche 17 kann vier etwas grössere, im übrigen aber genau gleich ausgebildete Halterungen aufweisen, die ebenfalls an zwei die Profile 7, 8 verbindenden Bändern befestigt sind.

Da die Tafeln lediglich von der Rückseite der Frontwand, an der sie befestigt sind, her an den Halterungen 21 verriegelt und wieder gelöst werden können, sind die Frontwände 5, 6 wie schon erwähnt um durch Rohre 10 gebildete Drehachsen nach vorn, d.h. nach aussen verschwenkbar. Da einerseits die Tafeln am vor der Drehachse liegenden Drehrand nur durch einen schmalen Randspalt von einem abgewinkelten Frontstreifen 37 (Fig. 6) der anschliessenden Seitenwand 12 getrennt sind, andererseits die Drehachse zur Vermeidung vorstehender Teile hinter der Ebene der Tafeln liegt, ist eine Verschwenkung der Frontwand 5 vorerst nur in sehr geringem, für den Zugriff auf die Verriegelungen ungenügendem Ausmass möglich. Aus diesem Grund sind auch die Seitenwände 12, 13 wie erwähnt schwenkbar, und zwar um ebenfalls hinter denselben liegende Drehachsen, wie sie von den Rohren 14 gebildet werden.

Die Frontwände 5, 6 sind durch Verriegelungen 38, z. B. eine Schnappverriegelung am dem Drehrand entgegengesetzten Gegenrand, die durch Eingriff mittels eines Werkzeugs durch den an den Gegenrand anschliessenden Randspalt hindurch gelöst werden können, gegen Verschwenkung gesichert. Die Verriegelung 38 kann dabei so ausgebildet sein, dass sie mittels eines Schraubenziehers gelöst werden kann oder, z.B. durch Einfügen einer entsprechenden Schablone, so, dass ein z.B. schlüsselartiges Spezialwerkzeug erforderlich ist. Die Seitenwände 12, 13 sind durch Drehverriegelungen mit den Frontwänden 5; 6 verriegelt, die durch geringfügige Drehungen der jeweiligen Frontwände lösbar sind. Dazu weisen die Bänder 9 der Frontwand 5 an ihren am Drehrand liegenden rechten Enden jeweils einen nach vorn abgewinkelten hakenartigen Fortsatz 39 auf, der, wenn die Frontwand 5 in ihrer Grundstellung ist, hinter einen streifenförmigen Vorsprung 40 greift, der an den linken Rand des Frontstreifens 37 nach hinten abgewinkelt anschliesst. Nach geringfügiger Verschwenkung der Frontwand 5 gibt der Fortsatz 39 den Vorsprung 40 frei und die Seitenwand 12 kann so weit nach aussen geschwenkt werden, dass keine Kollisionsgefahr mehr besteht und die Frontwand 5 weiter, z.B. um 90° verschwenkt werden kann, so dass ihre Rückseite zugänglich ist. Wird die Frontwand 5 wieder in ihre Grundstellung gedreht, ist das Vorgehen entsprechend. Während des letzten Abschnitts der Drehung der Frontwand 5 bis zum Einschnappen der Verriegelung 38 wird die Seitenwand 12 durch den hinter den Vorsprung 40 greifenden Fortsatz 39 z.B. gegen die Kraft einer am Pfosten 2 befestigten Blattfeder oder unter leichter elastischer Deformation gegen einen festen Anschlag in ihre Grundstellung gezogen.

Die Frontwand 6 kann gleich ausgebildet sein wie die Frontwand 5, sie kann aber auch eine andere Anordnung von Anzeigeflächen und Halterungen aufweisen. Es können auch verschiedene Typen von Frontwänden vorgesehen und die Anzeigeeinrichtung nach Bedarf zusammengestellt werden, da die Frontwände 5, 6 und wenn nötig auch die Seitenwände 12, 13 leicht ausgewechselt werden können. Dazu muss lediglich die Deckplatte 4 von den Pfosten 2, 3 angehoben werden, bis sie die Zapfen 11 oder, wenn eine der Frontwände ausgewechselt werden sollen, auch die Zapfen 16 freigibt. Dass die Zapfen 11 kürzer sind als die Zapfen 16 - es kann auch umgekehrt sein - hat den Vorteil, dass nicht alle Wände gleichzeitig frei werden. Da sich die Spalte zwischen den Tafeln auf der Frontwand 5 mit den entsprechenden Spalten der Frontwand 6 meist mindestens teilweise decken, ist etwa mittig zwischen den Frontwänden 5, 6 eine schwarze Zwischenwand 41 als optische Sperre eingezogen. Da sie keine mechanische Funktion hat, kommen auch sehr leichte Materialien wie Folien in Frage.

Es sind viele Abwandlungen der beschriebenen Anzeigeeinrichtung möglich. So kann natürlich die Aufteilung der Frontwände in Anzeigeflächen jeweils mit Halterungen für gleiche oder jedenfalls gleich grosse Einheitstafeln anders vorgenommen werden und auch die Einheitstafeln selbst müssen nicht quadratisch, sondern können allgemeiner rechteckig, rauten- oder parallelogrammförmig sein. Eine Tafel kann auch ein variables Anzeigeelement umfassen, z.B. einen Flachbildschirm. Eine Anzeigefläche kann wie dargestellt ein zweidimensionales Feld von Halterungen aufweisen oder auch lediglich eine senkrechte oder horizontale Reihe. Es können auch mehrere unabhängig schwenkbare Frontwände und gegebenenfalls Seitenwände übereinander angeordnet sein. Auch die Halterungen können im einzelnen anders ausgebildet sein. So kann die Grundplatte gelocht oder durch einen Rahmen oder Teilrahmen ersetzt sein, die Stege jeweils durch zwei oder mehr schmale Fortsätze. Der Riegel kann jeweils verschiebbar statt verdrehbar sein. Andererseits können auch die Betätigungshebel z.T. verbunden sein, so dass die Verriegelungen z.B. einer ganzen Reihe von Halterungen auf ein Mal betätigt werden können usw..

Schliesslich kann die Anzeigeeinrichtung auch lediglich eine drehbare oder nicht drehbare Frontwand oder auch lediglich eine einzige fest montierte Anzeigefläche aufweisen. Umgekehrt ist die Ausbildung einer Anzeigeeinrichtung gemäss Anspruch 8, fakultativ in Verbindung mit Anspruch 13 oder Ansprüchen 13 und 14 auch unabhängig von den kennzeichnenden Merkmalen des Anspruchs 1 möglich.

### Bezugszeichenliste

- 1: Sockel
- 2, 3: Pfosten
- 4: Deckplatte
- 5, 6: Frontwände
- 7, 8: Profile
- 9: Bänder
- 10: Rohr
- 11: Zapfen
- 12, 13: Seitenwände
- 14: Profil
- 15: Rohr
- 16: Zapfen
- 17: Anzeigefläche
- 18: Einheitstafel
- 19: Tafel
- 20: Anzeigefläche
- 21: Halterung
- 22: Einheitstafel
- 23, 24: Tafeln
- 25: Verkleidung
- 26: Grundplatte
- 27, 28: Stege
- 29: Zunge
- 30: Riegel
- 31: Bolzen
- 32: Betätigungshebel
- 33: Frontplatte
- 34: Randstreifen
- 35: Stift
- 36: Anschlagplatte
- 37: Frontstreifen
- 38: Verriegelung
- 39: Fortsatz
- 40: Vorsprung
- 41: Zwischenwand

## Patentansprüche

1. Anzeigeeinrichtung mit mindestens einer ebenen Anzeigefläche (17, 20) zur Befestigung von Anzeigeeinheiten, die die Anzeigefläche (17, 20) im wesentlichen lückenlos überdecken, **dadurch gekennzeichnet, dass** die mindestens eine Anzeigefläche (20) ein Feld von Halterungen (21) aufweist, die jeweils für die Befestigung einer parallelogrammförmigen Einheitstafel (22) geeignet sind und derart ausgebildet sind, dass sie die unabhängig lösbare und verriegelbare Befestigung von Einheitstafeln (22) sowie von jeweils die Fläche mehrerer Einheitstafeln (22) bedeckenden Tafeln (23, 24) zulassen.

2. Anzeigeeinrichtung nach Anspruch 1, **dadurch gekennzeichnet, dass** die Halterungen (21) so ausgebildet sind, dass eine Einheitstafel (22) jeweils in mindestens zwei Winkelpositionen befestigbar ist.

3. Anzeigeeinrichtung nach Anspruch 1 oder 2, **dadurch gekennzeichnet, dass** jede Halterung (21) einen Anschlag aufweist, der geeignet ist, die Lage einer Anschlagecke einer Einheitstafel (22) nach innen, gegen deren Zentrum hin, zu begrenzen sowie mindestens ein Federelement, das geeignet ist, die besagte Einheitstafel (22) mit einer von der Anschlagecke nach innen gerichteten elastischen Kraft zu beaufschlagen.

4. Anzeigeeinrichtung nach Anspruch 3, **dadurch gekennzeichnet, dass** der Anschlag jeweils geeignet ist, zugleich mit der Lage der Anschlagecke die Winkellage der Einheitstafel (22) festzulegen.

5. Anzeigeeinrichtung nach Anspruch 4, **dadurch gekennzeichnet, dass** der Anschlag zwei Stege (27, 28) umfasst, welche senkrecht zur Anschlagfläche (20) vorstehen und deren jeder parallel zu einer der Seiten der Einheitstafel (22) ausgerichtet ist, welche in der Anschlagecke zusammenlaufen.

6. Anzeigeeinrichtung nach einem der Ansprüche 3 bis 5, **dadurch gekennzeichnet, dass** das Federelement mindestens zwei Federn umfasst, deren jede geeignet ist, die Einheitstafel (22) mit einer von innen gegen eine der Seiten, welche in einer der Anschlagecke gegenüberliegenden Gegenecke zusammenlaufen, wirkenden elastischen Kraft zu beaufschlagen.

7. Anzeigeeinrichtung nach Anspruch 6, **dadurch gekennzeichnet, dass** jede Feder als elastische Zunge (29) ausgebildet ist, welche nach aussen konvex ungefähr senkrecht zur Anzeigefläche (20) vorsteht.

8. Anzeigeeinrichtung nach einem der Ansprüche 1 bis 7, **dadurch gekennzeichnet, dass** die Halterungen (21) so ausgebildet sind, dass eine Tafel (22, 23, 24) jeweils ausschliesslich von der Rückseite der Anzeigefläche (20) her lösbar und verriegelbar ist.

9. Anzeigeeinrichtung nach Anspruch 8, **dadurch gekennzeichnet, dass** jede Halterung (21) einen verdreh-oder verschiebbaren Riegel (30) umfasst, welcher geeignet ist, einen Anschlag an der Rückseite einer Tafel (22) zu hintergreifen.

10. Anzeigeeinrichtung nach einem der Ansprüche 1 bis 9, **dadurch gekennzeichnet, dass** alle Halterungen (21) einer Anzeigefläche (20) gleich ausgebildet sind.

11. Anzeigeeinrichtung nach einem der Ansprüche 1 bis 10, **dadurch gekennzeichnet, dass** sie eine Tafel oder mehrere Tafeln (22, 23, 24) umfasst, wobei die Tafel oder die mehreren Tafeln (22, 23, 24) zusammen die mindestens eine Anzeigefläche (20) vollständig bedeckt bzw. bedecken und jede Tafel (22; 23; 24) die Fläche einer Einheitstafel (22) oder mehrerer Einheitstafeln (22) bedeckt und im wesentlichen senkrecht zur Anzeigefläche (20) nach hinten gegen die Halterung (21) vorstehende Randstreifen (34) aufweist.

12. Anzeigeeinrichtung nach den Ansprüchen 9 und 11, **dadurch gekennzeichnet, dass** jede Tafel (22, 23, 24) für den Eingriff mit den Riegeln (30) aller von ihr überdeckten Halterungen (21) geeignete Anschläge aufweist.

13. Anzeigeeinrichtung nach einem der Ansprüche 1 bis 12, **dadurch gekennzeichnet, dass** sie einen Rahmen aufweist sowie mindestens eine mindestens annähernd senkrechte Frontwand (5, 6), welche mindestens eine Anzeigefläche (17, 20) trägt und um eine hinter derselben liegende senkrechte Drehachse drehbar im Rahmen gelagert ist.

14. Anzeigeeinrichtung nach Anspruch 13, **dadurch gekennzeichnet, dass** die Drehachse in der Nähe eines seitlichen Drehrandes der Frontwand (5, 6) liegt und die letztere durch eine Verriegelung (38) gegen Drehung verriegelbar ist, welche durch einen Randspalt an einem dem Drehrand der Frontwand (5, 6) entgegengesetzten Gegenrand hindurch lösbar ist.

15. Anzeigeeinrichtung nach Anspruch 14, **dadurch gekennzeichnet, dass** am Drehrand an die Frontwand (5, 6) eine nach hinten laufende Seitenwand (12; 13) anschliesst, welche um eine von der Frontwand (5; 6) beabstandete senkrechte Drehachse drehbar ist und einen abgewinkelten Frontstreifen (37) aufweist, der durch einen Randspalt von der Frontwand (5; 6) getrennt ist.

16. Anzeigeeinrichtung nach Anspruch 15, **dadurch gekennzeichnet, dass** sie eine Drehverriegelung umfasst, welche die Seitenwand (12, 13) gegen Drehung um ihre Drehachse mit der Frontwand (5; 6) verriegelt, aber durch eine geringfügige Drehung der letzteren um ihre Drehachse lösbar ist.

17. Anzeigeeinrichtung nach Anspruch 16, **dadurch gekennzeichnet, dass** die Drehverriegelung mindestens einen am Drehrand nach vorn ragenden Fortsatz (39) an der Frontwand (5) umfasst und einen vom Frontstreifen (37) nach hinten abstehenden Vorsprung (40) an der Seitenwand (12), hinter den der Fortsatz (39) greift.

18. Anzeigeeinrichtung nach einem der Ansprüche 15 bis 17, **dadurch gekennzeichnet, dass** sie als im wesentlichen quaderförmiger Kasten ausgebildet ist, mit zwei parallelen, voneinander beabstandeten Frontwänden (5, 6) und zwei dieselben verbindenden parallelen Seitenwänden (12, 13) und dass der Rahmen einen Sockel (1) umfasst sowie mindestens ein im Sockel (1) verankertes Tragelement und eine an demselben befestigte Deckplatte (4).

19. Anzeigeeinrichtung nach Anspruch 18, **dadurch gekennzeichnet, dass** die Drehachsen jeweils senkrechte nach oben abstehende Zapfen (11, 16) umfassen, welche durch Oeffnungen in der Deckplatte (4) ragen.

20. Anzeigeeinrichtung nach Anspruch 19, **dadurch gekennzeichnet, dass** die Deckplatte (4) abnehmbar am mindestens einen Tragelement befestigt ist und die Enden der den Drehachsen der Frontwände (5, 6) zugehörigen Zapfen (11) höher oder tiefer liegen als die Enden der den Drehachsen der Seitenwände (12, 13) zugehörigen Zapfen (16).

21. Anzeigeeinrichtung nach einem der Ansprüche 18 bis 21, **dadurch gekennzeichnet, dass** es zwei Tragelemente umfasst, welche jeweils als knapp hinter den Seitenwänden (12, 13) angeordnete Pfosten (2; 3) ausgebildet sind.

22. Anzeigeeinrichtung nach einem der Ansprüche 18 bis 21, **dadurch gekennzeichnet, dass** es mindestens eine Zwischenwand (41) aufweist, welche zwischen den Frontwänden (5, 6) angeordnet ist.
